# EUROPÄISCHE PATENTSCHRIFT

(11) **EP 1 214 698 B1**
(45) Veröffentlichungstag und Bekanntmachung des Hinweises auf die Patenterteilung: **07.05.2003**
(21) Anmeldenummer: 00974278.4
(22) Anmeldetag: 02.09.2000
(51) Int. Cl.: G08G 1/0962

(54) **NAVIGATIONSSYSTEM, NAVIGATIONSVERFAHREN UND NAVIGATIONSKARTE FÜR EIN FORTBEWEGUNGSMITTEL**
NAVIGATION SYSTEM, NAVIGATION METHOD AND NAVIGATION CARD FOR A MEANS OF LOCOMOTION
SYSTEME DE NAVIGATION, PROCEDE DE NAVIGATION ET CARTE DE NAVIGATION POUR UN MOYEN DE DEPLACEMENT

(30) Priorität: 11.09.1999 DE 19943600
(43) Veröffentlichungstag der Anmeldung: 19.06.2002
(73) Patentinhaber: ROBERT BOSCH GMBH, 70442 Stuttgart (DE)
(72) Erfinder: RYCHLAK, Stefan, 31241 Ilsede (DE)
(86) Internationale Anmeldenummer: DE0003022
(87) Internationale Veröffentlichungsnummer: WO01020576

(56) Entgegenhaltungen:
- DE-A- 4 141 597
- US-A- 5 353 034
- PATENT ABSTRACTS OF JAPAN vol. 1998, no. 10, 31. August 1998 (1998-08-31) & JP 10 132585 A (SANYO ELECTRIC CO LTD), 22. Mai 1998 (1998-05-22)

## Beschreibung

Die Erfindung betrifft ein Navigationssystem für ein Fortbewegungsmittel, insbesondere für ein Fahrzeug, Kraftfahrzeug, Schiff oder Flugzeug, zur Navigation von einem Standort zu einem Navigationsziel, mit einem Rundfunkempfänger, insbesondere Autoradio, und einem Navigationsgerät, wobei eine Schlüsselkarte vorgesehen ist, welche zum Herstellen einer Betriebsbereitschaft des Rundfunkempfängers in ein Schlüsselkartenlesegerät desselben einschiebbar ist, wobei ferner der Rundfunkempfänger zur Übergabe von Navigationszielen an das Navigationsgerät mit letzterem verbunden ist. Die Erfindung betrifft ferner ein Navigationsverfahren für ein Fortbewegungsmittel, insbesondere für ein Fahrzeug, Kraftfahrzeug, Schiff oder Flugzeug, zur Navigation von einem Standort zu einem Zielort, mit einem Rundfunkempfänger, insbesondere Autoradio, und einem Navigationsgerät, wobei dem Navigationsgerät wenigstens das Navigationsziel über den Rundfunkempfänger eingegeben wird Die Erfindung betrifft ferner eine Navigationskarte für ein Navigationssystem für ein Fortbewegungsmittel, insbesondere für ein Fahrzeug, Kraftfahrzeug, Schiff oder Flugzeug, zur Navigation von einem Standort zu einem Navigationsziel, mit einem Rundfunkempfänger, insbesondere Autoradio, und einem Navigationsgerät

### Stand der Technik

In Fortbewegungsmitteln, wie beispielsweise Kraftfahrzeugen, Flugzeugen oder Schiffen, fest installierte Navigationssysteme leiten einen Führer des Fortbewegungsmittels schnell, einfach und sicher von einem aktuellen Standort zu einem gewünschten Zielort, ohne dass der Führer des Fortbewegungsmittels vorher aufwendig eine Route planen und entsprechendes Kartenmaterial erwerben muss. Hierzu liegen entsprechende, beispielsweise auf Karten, Landkarten oder Straßenkarten basierende, Navigationsdaten in dem Navigationssystem beispielsweise auf CD-ROM gespeichert vor. Das Navigationsgerät kann GPS benutzen (Global Positioning System), um einen momentanen Standort festzustellen und entsprechende Navigationsanweisungen zu berechnen, welche zu einem vorbestimmten Ziel führen. Die Navigationsdaten beinhalten dabei vorzugsweise Daten über Straßen und Wege für Kraftfahrzeuge.

Bevor jedoch das Navigationssystem seine Aufgabe übernehmen und für eine Navigationsführung eine Route vom Standort zum Zielort berechnen kann, ist es notwendig, dass ein Benutzer den gewünschten Zielort und ggf. auch den aktuellen Standort eingibt. Dies erfolgt beispielsweise über eine Tastatur oder ein ähnliches manuell zu betätigendes Eingabegerät.

Aus der DE 41 41 597 A1 ist ein Verfahren und eine Vorrichtung zur Übertragung von Fahrplandaten zwischen einer die Fahrplandaten erstellenden Zentraleinheit und einem Fahrzeugbordrechner zur Speicherung und Auswertung der Fahrplandaten bekannt. Die Fahrplandaten werden von der Zentraleinheit in dem Speicher eines Datenträgers abgelegt, so dass die Fahrplandaten mittels des Datenträgers zwischen der Zentraleinheit und dem Bordrechner übertragen werden, wobei als Datenträger eine Speicherchipkarte verwendet wird.

Aus der JP 10-132 585 ist eine Fahrzeuginformationsvorrichtung bekannt, bei der neben Tankdaten eines Fahrzeugs auch Daten über touristische Attraktionen neben einer Tankstelle gespeichert sind.

### Darstellung der Erfindung, Aufgabe, Lösung, Vorteile

Es ist Aufgabe der vorliegenden Erfindung, ein Navigationssystem und ein Navigationsverfahren der obengenannten Art dahingehend weiter zu entwickeln, dass, sich für einen Benutzer mehr Anwendungsmöglichkeiten bei einfacherer Bedienung ergeben.

Diese Aufgabe wird durch ein Navigationssystem mit den in Anspruch 6 angegebenen Merkmalen, durch ein Navigationsverfahren mit den in Anspruch 3 angegebenen Merkmalen und durch eine Navigationskarte mit den in Anspruch 1 angegebenen Merkmalen gelöst.

Dazu ist es erfindungsgemäß vorgesehen, dass wenigstens eine der Schlüsselkarte entsprechende Navigationskarte vorgesehen ist, welche in einem Speicher wenigstens ein Navigationsziel von besonderem Interesse, beispielsweise touristische Sehenswürdigkeiten, zum wahlweisen Übertragen an das Navigationsgerät als Navigationsziel enthält.

Dies hat den Vorteil, dass das Navigationssystem zusätzlich beispielsweise als Besichtigungsführer dient, so dass derartig geführte Besichtigungen einfach, kostengünstig und zu jeder Zeit einfach durch Einstecken einer entsprechenden Navigationskarte in ein Schlüsselkartenlesegerät des Rundfunkempfängers zur Verfügung stehen.

Zur Beschreibung und Information des Benutzers über angesteuerte interessierende Punkte enthält die Navigationskarte ferner erfindungsgemäß Audiodaten zu den gespeicherten interessierenden Punkten. Die Audiodaten über den Rundfunkempfänger abspielbar, wenn das Navigationsgerät feststellt, dass der momentane Standort des Fortbewegungsmittels einem zu dieser Audiodatei gehörenden Navigationsziel in Form eines interessierenden Punkts entspricht.

Zweckmäßigerweise sind für verschiedene Städte verschiedene Navigationskarten vorgesehen.

Bei einem Navigationsverfahren der o.g. Art ist es erfindungsgemäß vorgesehen, dass in den Rundfunkempfänger eine Schlüsselkarte für diese entsprechende Navigationskarte eingeschoben, von dieser ein Standort eines Punktes von besonderem Interesse als Navigationsziel ausgelesen und an das Navigationsgerät zum Ausführen einer Navigationsführung übergeben wird.

Zur Beschreibung und Information des Benutzers über angesteuerte interessierende Punkte wird nach Erreichen des Navigationszieles eine zu diesem interessierenden Punkt gehörende Audiodatei von der Navigationskarte ausgelesen und abgespielt.

Vorzugsweise Weitergestaltungen des Verfahrens sind in den Ansprüchen 4 und 5 beschrieben.

Für eine Zusammenstellung einer individuellen Besichtigung werden die auf einer in den Rundfunkempfänger eingeschobenen Navigationskarte gespeicherten Navigationsziele von Punkten besonderen Interesses für einen Benutzer auswählbar angezeigt.

Zum Ausführen von ganzen Besichtigungsfahrten werden automatisch aufeinander folgende mehrere Navigationsziele von interessierenden Punkten von der Navigationskarte ausgelesen und an das Navigationsgerät zum Ausführen einer Navigationsführung übergeben, wobei jeweils ein nachfolgendes Navigationsziel ausgelesen und übergeben wird, wenn ein vorhergehendes Navigationsziel erreicht wurde.

Um auf weitere auf der Navigationsroute liegende interessante Punkte, wie Sehenswürdigkeiten oder Orte mit geschichtlichem Hintergrund, hinzuweisen bzw. zu informieren, werden während der Navigationsführung zu einem Navigationsziel eines interessanten Punktes Audiodaten aus der Navigationskarte ausgelesen und abgespielt.

Bei der Navigationskarte der o.g. Art ist es erfindungsgemäß vorgesehen, dass diese als Schlüsselkarte für den Rundfunkempfänger ausgebildet ist und auf der Navigationskarte interessante Punkte für das an dem Rundfunkempfänger angeschlossene Navigationsgerät abgespeichert sind.

Dies hat den Vorteil, dass auf standardisierte Weise Punkte von Interesse als Navigationsziele zur Verfügung stehen, welche von jedem Navigationssystem mit Rundfunkempfänger und Schlüsselkartenlesegerät ohne zusätzliche Hardwareerfordernisse verwendbar sind.

In einer vorteilhaften Weitergestaltung sind auf der Navigationskarte zusätzlich die interessierenden Punkte erklärende Audiodateien oder sonstige Audiodateien, die Klangerlebnisse beinhalten, abgespeichert. Dadurch wird bei Abspielen dieser Audiodatei nach Erreichen eines entsprechenden interessierenden Punktes ein Benutzer zusätzlich akustisch über diesen interessanten Punkt, beispielsweise eine Sehenswürdigkeit, informiert, oder diesem ein spezifisches Klangerlebnis zu dem ihn interessierenden Punkt vermittelt.

### Kurze Beschreibung der Zeichnungen

Nachstehend wird die Erfindung anhand der beigefügten Zeichnung näher erläutert. Diese zeigt in der einzigen Figur ein schematische Blockschaltbild einer bevorzugten Ausführungsform eines erfindungsgemäßen Navigationssystems.

### Bester Weg zur Ausführung der Erfindung

Die in Figur 1 dargestellte bevorzugte Ausführungsform eines erfindungsgemäßen Navigationssystems 100 umfasst ein Navigationsgerät 10 mit einem Navigationsprozessor 12, und einen Rundfunkempfänger 14. Bei Einbau des erfindungsgemäßen Navigationsgerätes in ein Kraftfahrzeug ist der Rundfunkempfänger beispielsweise ein Autoradio. Eine Antenne 16 ist sowohl mit dem Rundfunkempfänger 14 als auch einem nicht dargestellten, internen GPS-Gerät (GPS = Ground Positioning System) des Navigationsgerätes 10 verbunden. Zur Ausgabe von Navigationsanweisungen ist das Navigationsgerät 10 mit einem akustischen Ausgabegerät 18 verbunden. Zur Wiedergabe von Audiosendungen ist auch der Rundfunkempfänger 14 mit dem akustischen Ausgabegerät 18 verbunden. Über eine Tastatur 20 gibt ein Benutzer Befehle bzw. Navigationsziele und ggf. einen momentanen Standort in das Navigationsgerät 10 über den Navigationsprozessor, welche derartige manuelle Eingaben verarbeitet, ein. In einem CD-Wechsler 22 sind verschiedene CDs 24 angeordnet, welche unter anderem eine Navigations-CD mit einer digitalen Kartenbasis enthalten.

In den Rundfunkempfänger 14 ist eine nicht dargestellte Schlüsselkarte zur Herstellung einer Betriebsbereitschaft des Rundfunkempfängers 14 einschiebbar. Diese Schlüsselkarte dient originär als Diebstahlschutz, da der Rundfunkempfänger 14 ohne die Schlüsselkarte wertlos, da nicht benutzbar ist. Die Schlüsselkarte enthält dazu einen Speicher mit entsprechenden Autorisierungsinformationen.

Erfindungsgemäß sind nunmehr dieser Schlüsselkarte in Form und Speicheraufbau entsprechende Navigationskarten 26 vorgesehen, welche von dem Schlüsselkartenlesegerät des Rundfunkempfängers 14 auslesbar sind und welche in dem Speicher zusätzliche Informationen bzgl. interessierender Punkte, wie Museen, Altstadt oder sonstiger touristischer Sehenswürdigkeiten, als Navigationsziele enthält, wie durch Block 28 angedeutet. Verschiedene Navigationskarten 26 enthalten dabei beispielsweise Navigationsziele entsprechender touristischer Sehenswürdigkeiten verschiedener Städte. Der Navigationsprozessor 12 kann auf diese auf der Navigationskarte 26 gespeicherten Daten zugreifen, wie durch Pfeile 30 angedeutet, wobei jedoch nach wie vor die Navigationskarte 26 in das für die Schlüsselkarte vorgesehene, nicht dargestellte Schlüsselkartenlesegerät im Rundfunkempfänger 14 eingeschoben wird.

Nach Einschieben der Navigationskarte 26 werden beispielsweise die auf dieser gespeicherten Navigationsziele von touristischen Sehenswürdigkeiten oder anderen interessierenden Punkten auf einem Display 32 angezeigt, so dass ein Benutzer eines oder mehrere Navigationsziele auswählen kann, welche dann in der Art einer Besichtigungsfahrt nacheinander als Navigationsziele an das Navigationsgerät bzw. den Navigationsprozessor 12 übergeben werden, woraufhin eine entsprechende Navigationsführung zu den entsprechenden touristischen Sehenswürdigkeiten erfolgt.

Die Navigationskarte 26 wird beispielsweise nur zum Eingeben des gewünschten Navigationszieles und einer entsprechenden Routenberechnung eingelegt. Um danach weiter den Rundfunkempfänger 14 zu benutzen, wird die zu diesem gehörende Schlüsselkarte wieder eingelegt.

Zusätzlich sind beispielsweise Informationen zu den touristischen Sehenswürdigkeiten in sprachlicher Form, beispielsweise als Audiodatei, auf der Navigationskarte 26 gespeichert. Diese werden aufgerufen und abgespielt sobald das Fortbewegungsmittel eine zuvor als Navigationsziel eingegebene touristische Sehenswürdigkeit erreicht. Hierzu verbleibt die Navigationskarte 26 auch nach Eingabe des Navigationszieles und entsprechender Routenberechnung im Rundfunkempfänger 14 eingeschoben.

Beispielhaft weist ein Speicher einer Navigationskarte erfindungsgemäße folgende Inhalte auf:
- Museum: incl. sprachlicher Erklärung;
- Altstadt: incl. sprachlicher Erklärung;
- Waldgebiete: incl. sprachlicher Erklärung;
- Tierpark: incl. sprachlicher Erklärung;
- Opernhaus: incl. spezifischem Klangerlebnis, wie beispielsweise einem klassischen Musikstück;
- Bahnhof: incl. sprachlich wiedergebbaren Fahrplandaten, wobei beispielsweise die in einer vorgebbaren Zeitspanne nach Eintreffen am Bahnhof abfahrenden Zugverbindungen ausgegeben werden;
- Autobahnparkplatz: incl. sprachlicher Ausgabe an dem Autobahnparkplatz verfügbaren Dienstleistungen, wie Tankstelle, Restaurant, usw;
usw.

Bei einer Auswahl "Besichtigungsfahrt" wird beispielsweise eine Route innerhalb der Altstadt vorgeschlagen. Unter den vorgenannten Stichworten verbergen sich also mehrere Navigationsziele. Diese Daten werden von der Navigationskarte 26 abgerufen und mit einer entsprechenden Navigationsführung werden nacheinander Parkplätze nahe der jeweiligen Navigationsziele mit entsprechenden touristischen Sehenswürdigkeiten angefahren und entsprechende Audiodateien abgespielt, welche die jeweilige touristische Sehenswürdigkeit erklären. Zusätzlich erfolgen auch Audiohinweise während der Navigationsführung, wobei hier aus Sicherheitsgründen zweckmäßigerweise vorher eine Warnmeldung zur Verkehrssicherheit erfolgt, wobei ein Benutzer wahlweise diese Audiohinweise während der Fahrt abschalten kann.

Somit erschließt die Erfindung ein neues Aufgabengebiet für Navigationssysteme 100, welche ein Navigationsgerät 10, 12 mit Rundfunkempfänger 14 bzw. Autoradio enthalten. Die Erfindung findet beispielsweise bevorzugt bei Busreisen Verwendung. Ferner können regionale Tourismusbüros entsprechende Navigationskarten 26 erstellen und anbieten. Hierbei ist es auch besonders vorteilhaft, Navigationskarten 26 mit identischen Navigationszielen jedoch mit Audiodateien in unterschiedlichen Sprachen vorzusehen. Hierbei liegt durch die Nutzung des Schlüsselkartenlesegerätes von Rundfunkempfängern 14 ein Standard vor, so dass keine zusätzliche Hardware am Navigationssystem 100 bzw. Rundfunkempfänger 14 erforderlich ist.

## Patentansprüche

1. Navigationskarte (26) für ein Navigationssystem (100) zur Berechnung einer Route von einem Standort zu einem Navigationsziel für ein Fortbewegungsmittel,
wobei die Navigationskarte einen Speicher aufweist, in dem mindestens ein Navigationsziel zum wahlweisen Übertragen an das Navigationssystem abgelegt ist,
**dadurch gekennzeichnet,**
**daß** die Navigationskarte als oder entsprechend einer Schlüsselkarte ausgebildet ist, die zum Herstellen einer Betriebsbereitschaft eines Rundfunkempfängers (14) in ein Schlüsselkartenlesegerät desselben einschiebbar ist, und daß im Speicher dem mindestens einen Navigationsziel zugeordnete Audiodaten abgespeichert sind.

2. Navigationskarte nach Anspruch 1, **dadurch gekennzeichnet, dass** die Audiodaten Informationen über das Navigationsziel umfassen.

3. Navigationsverfahren für ein Fortbewegungsmittel zur Navigation von einem Standort zu einem Navigationsziel,
wobei das Navigationsziel aus dem Speicher einer Navigationskarte (26) gelesen wird,
**dadurch gekennzeichnet,**
**daß** das Navigationsziel mittels eines Schlüsselkartenlesegeräts eines Rundfunkempfängers (14) gelesen und von diesem an ein Navigationsgerät (10, 12) zur Routenberechnung übertragen wird,
**daß** in Abhängigkeit des aktuellen Standorts bezogen auf das ausgelesene Navigationsziel aus dem Speicher der Navigationskarte (26) dem Navigationsziel zugeordnete Audiodaten ausgelesen und akustisch wiedergegeben werden.

4. Navigationsverfahren nach Anspruch 3, **dadurch gekennzeichnet, dass** die Audiodaten nach Erreichen des Navigationsziels ausgelesen und wiedergegeben werden.

5. Navigationsverfahren nach Anspruch 3, **dadurch gekennzeichnet, dass** die Audiodaten während einer Navigationsführung zu dem Navigationsziel ausgelesen und wiedergegeben werden.

6. Navigationssystem (100) für ein Fortbewegungsmittel zur Navigation von einem Standort zu einem Navigationsziel, umfassend ein Navigationsgerät (10, 12) und einen Rundfunkempfänger (14), wobei der Rundfunkempfänger (14) ein Schlüsselkartenlesegerät aufweist, in das zur Herstellung einer Betriebsbereitschaft eine Schlüsselkarte einschiebbar ist, wobei ferner der Rundfunkempfänger (14) zur Übergabe von Navigationszielen an das Navigationsgerät (10, 12) mit letzterem verbunden ist,
**dadurch gekennzeichnet,**
**dass** von einer anstelle der Schlüsselkarte in das Schlüsselkartenlesegerät eingeschobenen Navigationskarte (26) mindestens ein auf dieser gespeichertes Navigationsziel auslesbar ist, und dass in Abhängigkeit des aktuellen Standorts bezogen auf das Navigationsziel dem ausgelesenen Navigationsziel auf der Navigationskarte (26) zugeordnete Audiodaten auslesbar und durch den Rundfunkempfänger (14) wiedergebbar sind.

## Claims

1. Navigation card (26) for a navigation system (100) for calculating a route from a location to a navigation destination for a means of locomotion, the navigation card having a memory in which at least one navigation destination for optional transmission to the navigation system is stored, **characterized in that** the navigation card is embodied as, or in accordance with, a keycard which can be inserted into a keycard reader of a radio receiver (14) in order to make said radio receiver (14) ready to operate, and **in that** audio data which is assigned to the at least one navigation destination is stored in the memory.

2. Navigation card according to Claim 1, **characterized in that** the audio data comprises information relating to the navigation destination.

3. Navigation method for a means of locomotion for navigating from a location to a navigation destination, the navigation destination being read from the memory of a navigation card (26), **characterized in that** the navigation destination is read by means of a keycard reader of a radio receiver (14) and is transmitted from said radio receiver (14) to a navigation device (10, 12) in order to calculate a route, **in that** audio data which is assigned to the navigation destination is read out from the memory of the navigation card (26) as a function of the current location with respect to the navigation destination which has been read out, and is played back acoustically.

4. Navigation method according to Claim 3, **characterized in that** the audio data is read out and played back after the navigation destination has been reached.

5. Navigation method according to Claim 3, **characterized in that** the audio data is read out and played back during a navigation guiding process to the navigation destination.

6. Navigation system (100) for a means of locomotion for navigating from a location to a navigation destination, comprising a navigation device (10, 12) and a radio receiver (14), the radio receiver (14) having a keycard reader into which a keycard can be inserted in order to bring about readiness to operate, the radio receiver (14) also being connected to the navigation device (10, 12) in order to transfer navigation destinations to said navigation device (10, 12), **characterized in that** from a navigation card (26) which is inserted into the keycard reader instead of the keycard it is possible to read a navigation destination stored on said navigation card (26), and **in that** audio data which is assigned to the read-out navigation destination on the navigation card (26) can be read out as a function of the current location with respect to the navigation destination, and can be played back by the radio receiver (14).

## Revendications

1. Carte de navigation (26) pour un système de navigation (100) permettant le calcul d'un trajet d'un emplacement de départ à une destination de navigation pour un moyen de transport, la carte de navigation comportant une mémoire contenant au moins une destination de navigation pour être transmise sélectivement au système de navigation,
**caractérisée en ce que**
la carte de navigation est réalisée comme ou suivant une carte à clé qui se glisse dans un appareil de lecture de carte à clé pour mettre en oeuvre un récepteur radio (14), et la mémoire contient au moins des données audio associées au moins à une destination de navigation.

2. Carte de navigation selon la revendication 1,
**caractérisée en ce que**
les données audio contiennent des informations concernant la destination de navigation.

3. Procédé de navigation pour un moyen de transport, pour naviguer d'un point de départ à une destination de navigation, la destination de navigation étant lue dans la mémoire d'une carte de navigation (26),
**caractérisé en ce que**
la destination de navigation est lue à l'aide de l'appareil de lecture de carte à clé d'un récepteur radio (14) pour être transmise par celui-ci à un appareil de navigation (10, 12) calculant le trajet, et
en fonction de l'emplacement actuel rapporté à la destination de navigation lue, on extrait de la mémoire de carte de navigation (26), des données audio associées à la destination de navigation et on les émet de manière acoustique.

4. Procédé de navigation selon la revendication 3,
**caractérisé en ce que**
les données audio sont extraites et reproduites après avoir atteint la destination de navigation.

5. Procédé de navigation selon la revendication 3,
**caractérisé en ce que**
les données audio sont lues et reproduites pendant un guidage par navigation vers la destination de navigation.

6. Système de navigation (100) pour un moyen de transport pour naviguer d'un point de départ à une destination de navigation, comportant un appareil de navigation (10, 12) et un récepteur radio (14), le récepteur radio (14) ayant un lecteur de carte à clé dans lequel on glisse une carte à clé pour permettre la mise en marche et en outre le récepteur radio (14) étant relié à l'appareil de navigation (10, 12) pour transmettre des destinations de navigation,
**caractérisé en ce qu'**
à partir d'une carte de navigation (26) glissée dans le lecteur de carte à clé à la place de la carte à clé, on extrait au moins une destination de navigation enregistrée dans cette carte et en fonction de l'emplacement instantané, par rapport à la destination de navigation, on extrait des données audio associées à la destination de navigation lue sur la carte de navigation (26), et on reproduit ces données audio par le récepteur radio (14).
